# EUROPÄISCHE PATENTSCHRIFT

(11) **EP 2 630 287 B1**
(45) Veröffentlichungstag und Bekanntmachung des Hinweises auf die Patenterteilung: **24.02.2016**
(21) Anmeldenummer: 11781766.8
(22) Anmeldetag: 21.10.2011
(51) Int. Cl.: D04H 1/56, D04H 1/559, D01G 15/00

(54) **VERFAHREN UND VORRICHTUNG ZUR HERSTELLUNG EINES VERBUNDVLIESES**
METHOD AND APPARATUS FOR PRODUCING A COMPOSITE NONWOVEN
PROCÉDÉ ET DISPOSITIF DE FABRICATION D'UN NON-TISSÉ COMPOSITE

(30) Priorität: 21.10.2010 DE 102010049180
(43) Veröffentlichungstag der Anmeldung: 28.08.2013
(73) Patentinhaber: Hi Tech Textile Holding GmbH, 4060 Leonding (AT)
(72) Erfinder: KÜHL, Norbert, A-4841 Ungenach (AT); HONES, Markus, A-4493 Wolfern (AT)
(74) Vertreter: Ernicke, Klaus Stefan
(86) Internationale Anmeldenummer: PCT/EP2011/068408
(87) Internationale Veröffentlichungsnummer: WO 2012/052535

(56) Entgegenhaltungen:
- EP-A1- 0 418 493
- EP-A1- 0 501 842
- EP-A1- 0 534 863
- DE-A1- 19 927 785
- DE-A1- 19 938 809
- US-A- 4 315 721
- US-A- 5 806 154

## Beschreibung

Die Erfindung betrifft ein Verfahren zur Herstellung eines Verbundvlieses in einer kontinuierlichen Prozessfolge sowie eine Vorrichtung zur Durchführung des Verfahrens.

Die US 5,806,154 A zeigt eine solches Verfahren nebst Vorrichtung, wobei ein kardierter und bereits in mehreren Lagen gelegter Faserflor über eine Saugwalze geführt und hier mit einer Vlieslage aus Synthetikfasern belegt wird, die durch Schmelzblasen einer Vielzahl aus einer Polymerschmelze extrudierter Synthetikfasern gebildet wird. Der Faserflor mit Vlieslage wird anschließend einem Winder zugeführt.

Die EP 0 501 842 A1 und EP 0 543 863 A1 offenbaren ähnliche Verfahren und Vorrichtungen.

Zur Herstellung von Verbundvliesen ist es allgemein bekannt, dass die Eigenschaften des Verbundvlieses im Wesentlichen durch das Zusammenwirken mehrerer verschiedenartiger Vlieslagen bestimmt sind. So hat sich beispielsweise bei den Verbundvliesen, die zur Geräuschdämmung verwendet werden, herausgestellt, dass insbesondere die Materialdichtenunterschiede der Vlieslagen dazu führen, dass Schallwellen kompensiert und wenig reflektiert werden. Derartige Verbundvliese, die zur Isolation und zur Geräuschdämmung verwendet werden, weisen ein relativ geringes Flächengewicht auf, so dass an deren Herstellung besondere Anforderungen gestellt sind.

Aus der EP 1 058 618 B1 ist ein schallabsorbierendes Dünnschichtlaminat bekannt, welches aus einem Schaum oder einem Faservlies und damit verbundenen schmelzgeblasenen Fasern besteht. Der Schaum oder das Faservlies wird in Form einer Bahn von einer ersten Rolle abgezogen, danach mit einem Kontaktkleber besprüht und mit einem Infrarotstrahler angetrocknet sowie anschließend mit einer zweiten Bahn aus schmelzgeblasenen Fasern zusammengeführt. Beide Bahnen werden anschließend gemeinsam durch Quetschrollen geführt und miteinander verbunden. Ggf. kann eine weitere Deckschicht aus einer Faservliesbahn auf das Dünnschichtlaminat aufgebracht werden. Diese Faservliesdeckschicht kann aus einem schmelzgeblasenen Gespinst bestehen, welches durch Ultraschall provisorisch gebunden ist. Das Dünnschichtlaminat wird anschließend in Rohstücke geschnitten und einer Formpresse zugeführt.

Aus der WO 2006/108364 A1 ist es bekannt, ein ein- oder mehrlagiges Textil aus polymeren Nanofasern herzustellen, die durch Elektrospinnen gewonnen werden.

Die EP 0 501 842 B1 bzw. DE 692 09 703 T2 befasst sich mit der Herstellung eines Stoffbespannungs-Textils für die Bekleidungsherstellung. Eine erste Nonwoven-Schicht aus Mikrofasern wird durch Schmelzblasen hergestellt, wobei ein zweite, kardierte Nonwoven-Schicht geformt und dann unter der ersten Schicht angebracht wird. Die beiden Schichten werden durch Fluidstrahlen verstrickt und verbunden sowie anschließend getrocknet. Die zweite kardierte Nonwoven-Schicht wird bevorzugt vorgenadelt. Zur Verbindung der beiden Schichten wird außerdem ein verteilt aufgebrachter Klebstoff eingesetzt. Ferner kann eine dritte Nonwoven-Schicht beigegeben werden. In einer Ausführungsform kann auf einer zweiten kardierten Schicht eine schmelzgeblasene Mikrofaserschicht direkt aufgebracht und gebildet werden.

Es ist Aufgabe der vorliegenden Erfindung, eine bessere Herstelltechnik für Verbundvliese aufzuzeigen.

Ein weiteres Ziel der Erfindung liegt darin, ein durch eine Kardiereinrichtung erzeugtes Faserflor mit möglichst hoher Bandgeschwindigkeit zu einem Verbundvlies zu führen. Ferner ist ein Ziel der Erfindung die Bildung eines mehrlagigen schalldämmenden Vlieselements.

Die Aufgabe wird durch die selbstständigen Verfahrens- und Vorrichtungsansprüche gelöst.

Vorteilhafte Weiterbildungen der Erfindung sind durch die Merkmale und Merkmalskombinationen der jeweiligen Unteransprüche definiert.

Bei der EP 0501842 B1 wird in einem Herstellungsprozess ein Verbundvlies aus einem durch eine Kardiereinrichtung erzeugtes Faserflor und eine durch ein Schmelzblasen hergestellte Vlieslage gebildet. Beim Schmelzblasen werden die Fasern mit möglichst geringem Luftdruck und möglichst großem Abstand zum Faserflor erzeugt. Damit lassen sich jedoch keine feinen Fasern herstellen. Daher sind das bekannte Verfahren und die bekannte Vorrichtung im Wesentlichen nur für die Herstellung von Verbundvliesen mit relativ hohem Flächengewichten geeignet.

Die beanspruchte Technik hat den Vorteil, dass selbst sehr lockere und leichte gelegte Faserflore sicher mit einer durch Schmelzblasen hergestellten Vlieslage kombiniert werden können. Eine durch den Faserstrom des Schmelzblasens verursachte Verwirbelung und Veränderung des Faserflors wird dadurch vermieden, dass der Faserflor in eine Haltezone, z.B. eine Saugzone, geführt wird, so dass der Faserflor an dem Ablageband eine z.B. über den Saugstrom erzeugte Fixierung erhält. Die beim Schmelzblasen erzeugten Synthetikfasern werden im Bereich der Halte- oder Saugzone zu einer Vlieslage unmittelbar auf dem Faserflor abgelegt und hierbei mit diesem zu einem Compound verbunden. Die dabei auftretende überschüssige Blasluft lässt sich ebenfalls vorteilhaft über eine Saugzone aufnehmen und abführen. Um die als Decklage erzeugte Vlieslage in einer Struktur von mehreren Faserfloren einbetten zu können, kann der Faserflor mit Vlieslage aus der Saugzone herausgeführt und zu einer Vlieslegeeinrichtung geleitet werden. Die Vlieslegereinrichtung kombiniert dann mehrere Lagen des Faserflors bzw. Compounds zu dem Verbundvlies.

Um ein sicheres Einlaufen des Faserflors in den Legebereich der Schmelzblaseinrichtung zu erhalten und um den mit der Vlieslage kombinierten Faserflor aus dem Legebereich herauszuführen, ist die Weiterbildung der Erfindung besonders vorteilhaft, bei welcher das Faserflor innerhalb der Saugzone mehrere hintereinander liegende Saugbereiche mit separat einstellbaren Saugleistungen durchläuft. Damit können jeweils auf den Zustand des Faserflors angepasste Druckverhältnisse an dem Ablageband erzeugt werden, um einerseits eine aus der Umgebung erzeugten Saugstrom zu minimieren und andererseits die durch das Schmelzblasen erzeugte Blasluft sicher aufzunehmen. Zudem lässt sich durch unterschiedliche Druckeinstellungen darüber hinaus die unmittelbare Ablage der Synthetikfasern beeinflussen, um bestimmte Strukturen innerhalb der Vlieslagen zu erzeugen.

Grundsätzlich lässt sich der Faserflor aus Fasern und Fasergemischen synthetischer oder natürlicher Fasern bilden. Für die Bindung und Verfestigung hat sich jedoch als besonders vorteilhaft herausgestellt, wenn die Fasern oder Fasergemische zur Bildung des Faserflors mit einem Gewichtsanteil im Bereich zwischen 10 % und 100 % aus synthetischen Fasern gebildet sind.

Hierbei ist die Verfahrensvariante bevorzugt verwendet, bei welcher das Fasermaterial der synthetischen Fasern und die Polymerschmelze zum Extrudieren der Synthetikfasern aus einem identischen Grundwerkstoff gebildet sind. Damit lässt sich das Recyceln derartiger Verbundvliese erheblich verbessern.

Die Vlieslage an der Oberfläche des Faserflors wird bevorzugt mit feinen Fasern gelegt, um die für die Schalldämmung vorteilhaften Eigenschaften zu erhalten. Insoweit ist die Verfahrensvariante bevorzugt verwendet, bei welcher die Synthetikfasern beim Schmelzblasen mit einem feinen Faserquerschnitt im Bereich von 0,2 µm bis 3 µm zu der Vlieslage auf dem Faserflor gelegt werden. Je nach Anwendung lässt sich das Verbundvlies jedoch auch mit gröberen Synthetikfasern vorteilhaft herstellen.

Die Leistungsfähigkeit der Kardiereinrichtung wird insbesondere mit der Verfahrensvariante ausgeschöpft, bei welcher das Faserflor nach dem Abnehmen bis zum Ablegen kontinuierlich mit einer Bandgeschwindigkeit im Bereich von 50 m/min bis 200 m/min geführt wird. Dabei ist im Wesentlichen die Kapazität der Vlieslegereinrichtung maßgeblich für die Begrenzung der Bandgeschwindigkeit.

Um verschiedene Typen von Verbundvliesen herstellen zu können, wird eine weitere Verfahrensvariante vorgeschlagen, bei welcher mehrere Faserflore parallel nebeneinander von der Kardiereinrichtung abgenommen werden und nach dem Schmelzblasen und Ablegen der Synthetikfasern sandwichartig zusammengelegt werden, wobei die Vlieslage zwischen den Faserfloren eine Zwischenlage bildet. Derartige doppelte Faserflorlagen sind insbesondere geeignet, um die als Zwischenlage erhaltene Vlieslage der Synthetikfasern gegenüber den weiteren Behandlungen zu schützen. Die Struktur und Verteilung der Synthetikfasern innerhalb der Vlieslage bleiben unverändert und können somit bereits im Herstellungsprozess auf die erforderlichen spezifischen Eigenschaften eingestellt werden.

Grundsätzlich besteht jedoch auch die Möglichkeit, beide Faserflore parallel mit jeweils einer Vlieslage zu belegen, die zu einem Mehrschichtvlies zusammengeführt werden.

Um den Zusammenhalt der in mehreren Lagen aufeinander gelegten Faserflore zu gewährleisten, wird des Weiteren vorgeschlagen, das durch die Vlieslegereinrichtung gelegte Verbundvlies kontinuierlich einer Verfestigungseinrichtung zuzuführen und zu verfestigen. Die Verfestigung kann hierbei mechanisch, chemisch oder thermisch erfolgen.

Um die jeweiligen Vlieslagen innerhalb des Verbundvlieses aus den Synthetikfasern möglichst vollständig zu erhalten, ist die Verfahrensvariante besonders vorteilhaft, bei welcher das Verbundvlies durch eine thermische Behandlung in einem Bandtrockner verfestigt wird, wobei das Verbundvlies während der Verfestigung durch eine Kalibrierzone geführt wird, in welcher ein relativ zu einem Führungsband verstellbares Kalibrierband auf eine freie Oberseite des Verbundvlieses einwirkt. Neben der Verfestigung lässt sich auch eine bestimmte Dicke an dem Verbundvlies einstellen. Das Aufschmelzen der Synthetikfasern innerhalb der Vlieslagen lässt sich dabei vorteilhaft derart vermeiden, dass das Fasermaterial der Synthetikfasern gegenüber den synthetischen Fasern des Faserflors einen leicht höheren Schmelzpunkt aufweist. Dies lässt sich vorteilhaft auch bei gleichem Grundpolymer durch Additive erreichen.

Für die Weiterverarbeitung derartiger Verbundvliese ist des Weiteren vorgesehen, dass das Verbundvlies in einer Speichereinrichtung zu einem Wickel oder alternativ zu einem Stapel aufgespeichert wird. Bei einer Stapelbildung weist die Speichereinrichtung zusätzlich eine Schneideinrichtung auf, um jeweils das Verbundvlies in einzelne Vliesstücke zu zerschneiden, die dann aufeinander liegend gestapelt werden.

Zur Durchführung des beanspruchten Verfahrens ist die erfindungsgemäße Vorrichtung vorgesehen. Diese weist bevorzugt eine Kardiereinrichtung, eine Abnehmereinrichtung, eine Transporteinrichtung und eine Vlieslegeeinrichtung auf, wobei zwischen der Abnehmereinrichtung und der Vlieslegeeinrichtung eine Station zur Erzeugung einer Vlieslage aus Synthetikfasern vorgesehen ist. Zur Lösung der erfindungsgemäßen Aufgabe ist die Station als eine Schmelzblaseinrichtung ausgebildet, der eine Halte-, insbesondere Saugeinrichtung zugeordnet ist. Die Saugeinrichtung ist bevorzugt unterhalb eines Ablagebandes der Transporteinrichtung angeordnet, so dass der auf dem Ablageband geführte Faserflor über eine Saugwirkung fixiert an dem Ablageband gehalten wird.

Die Saugeinrichtung zur Besaugung des Ablagebandes wird dabei gemäß einer vorteilhaften Weiterbildung der erfindungsgemäßen Vorrichtung durch mehrere Saugkammern gebildet, die an eine Unterdruckquelle angeschlossen sind, wobei den Saugkammern zur Einstellung eines individuellen Unterdrucks separate Steuermittel zugeordnet sind. Damit lässt sich sowohl die Lage des Faserflors als auch die Ablage der Synthetikfasern in die Vlieslage hinein beeinflussen.

Um bei der Herstellung des Verbundvlieses möglichst wenig Abfallmaterial zu produzieren, ist die Weiterbildung der erfindungsgemäßen Vorrichtung bevorzugt verwendet, bei welcher die Schmelzblaseinrichtung einen beweglichen Spinnkopf aufweist, welcher zwischen einer Betriebsposition oberhalb des Ablagebandes und einer Ruheposition seitlich neben dem Ablageband führbar ist. Damit lassen sich ein Anspinnen und Anfahren der Schmelzblaseinrichtung außerhalb der Betriebsposition durchführen, so dass der in der Betriebsposition gehaltene Spinnkopf ausschließlich zur Herstellung des Verbundvlieses nutzbar ist.

Um Kombinationen von Faserfloren herstellen zu können, ist die erfindungsgemäße Vorrichtung speziell derart weitergebildet, dass die Abnehmereinrichtung zwei separate Abnehmerstellen aufweist, die mit zwei Bandanordnungen der Transporteinrichtung zur Aufnahme und Abfuhr mehrerer Faserflore zusammenwirkt. Zur Herstellung einer sandwichartigen Faserflorkombination mit zwischenliegender Vlieslage wird die Variante der Vorrichtung verwendet, bei welcher eines der Bandanordnungen mit dem Ablageband zusammenwirkt und die zweite Bandanordnung mit einem Transportabschnitt parallel zu dem Ablageband oberhalb des Spinnkopfes angeordnet ist. Damit können die von der Kalibriereinrichtung abgenommenen Faserflore ohne Auslenkung in einer Ebene geführt werden.

Alternativ besteht jedoch auch die Möglichkeit, dass die zweite Bandanordnung ein zweites Ablageband aufweist und dass dem zweiten Ablageband ein zweiter Spinnkopf der Schmelzblaseinrichtung zugeordnet ist. Somit können mehrere Faserflore mit kombinierter Vlieslage erzeugt werden.

Die Weiterbehandlung des Verbundvlieses erfolgt innerhalb der Vorrichtung durch eine Förderbandeinrichtung, die die Vlieslegereinrichtung mit einer Verfestigungseinrichtung und einer Speichereinrichtung verbindet. Innerhalb der Speichereinrichtung lässt sich so das Verbundvlies zu einem Wickel oder Stapel speichern.

Zur Verfestigung wird vorgeschlagen, dass die Vorrichtung einen Bandtrockner mit einem Führungsband und einem oberhalb des Führungsbandes angeordneten Kalibrierbandes aufweist, wobei das Kalibrierband relativ zum Führungsband höhenverstellbar ausgebildet ist. Somit können neben den Verfestigungen auch gezielte Materialstärken an dem Verbundvlies erzeugt werden.

Das erfindungsgemäße Verfahren wird nachfolgend anhand einiger Ausführungsbeispiele der erfindungsgemäßen Vorrichtung zur Herstellung eines Verbundvlieses unter Bezug auf die beigefügten Figuren näher erläutert.

Es stellen dar:
- Figur 1: schematisch eine erste Teilansicht eines ersten Ausführungsbeispiels einer erfindungsgemäßen Vorrichtung,
- Figur 2: schematisch eine zweite Teilansicht des Ausführungsbeispiels aus Figur 1,
- Figur 3: schematisch eine Querschnittsansicht der Schmelzblaseinrichtung des Ausführungsbeispiels aus Figur 1 in mehreren Betriebspositionen,
- Figur 4: schematisch eine Teilansicht eines weiteren Ausführungsbeispiels der erfindungsgemäßen Vorrichtung und
- Figur 5: schematisch eine Teilansicht eines weiteren Ausführungsbeispiels der erfindungsgemäßen Vorrichtung.

Die Erfindung betrifft ein Verfahren und eine Vorrichtung zur Herstellung eines Verbundvlieses (36) und ein hieraus hergestelltes schallabsorbierendes Vlieselement.

In den Figuren 1 und 2 ist ein erstes Ausführungsbeispiel der erfindungsgemäßen Vorrichtung zur Durchführung des erfindungsgemäßen Verfahrens dargestellt. Hierbei ist in Figur 1 eine Teilansicht der vorderen Maschinenhälfte und in Figur 2 eine Teilansicht der hinteren Maschinenhälfte gezeigt.

Die erfindungsgemäße Vorrichtung weist in der vorderen Maschinenhälfte gemäß Figur 1 eine Kardiereinrichtung (1) auf. Die Kardiereinrichtung (1) wirkt an einem Ende mit einer Speiseeinrichtung (2) und am gegenüberliegenden Ende mit einer Abnehmereinrichtung (7) zusammen. Zwischen der Speiseeinrichtung (2) und der Abnehmereinrichtung (7) sind eine Vortrommel (4) und eine Haupttrommel (5) angeordnet, an dessen Umfang mehrere Kardierelemente (6) einwirken. Zwischen der Speiseeinrichtung (2) und der Vortrommel (4) sind mehrere Speisesystem (3) vorgesehen, um einen durch die Speiseeinrichtung (2) kontinuierlich bereitgestellten Faserstrom aufzunehmen und zu der Vortrommel (4) zu führen. An der Vortrommel (4) und der Haupttrommel (5) werden die Fasern kardiert und über die in der Haupttrommel (5) zugeordneten Abnehmereinrichtung (7) als ein Faserflor abgenommen.

An dieser Stelle sei ausdrücklich erwähnt, dass der Aufbau und die Anzahl der in der Kardiereinrichtung verwendeten Trommeln und Kardierelemente beispielhaft sind. Grundsätzlich sind auch Kardiereinrichtungen mit nur einer Trommel einsetzbar.

Die Abnehmereinrichtung (7) ist in diesem Ausführungsbeispiel durch ein Abnehmerwalzensystem (8) gebildet, das unmittelbar mit einem Transportband (10.1) einer Transporteinrichtung (9) zusammenwirkt. Die Transporteinrichtung (9) ist in diesem Ausführungsbeispiel durch ein erstes Transportband (10.1), eine Ablageband (11) und ein zweites Transportband (10.2) gebildet, die gemeinsam zusammenwirken, um einen Faserflor (32) kontinuierlich von der Kardiereinrichtung (1) aufzunehmen und abzutransportieren.

Dem Ablageband (11) ist auf einer Oberseite eine Schmelzblaseinrichtung (12) und an einer Unterseite eine Halteeinrichtung (17) zugeordnet. Mit der Schmelzblaseinrichtung (12) wird an der Oberfläche des Faserflors (32) eine Vlieslage (35) aus schmelzgeblasenen Synthetikfasern (33) aufgebracht, z.B. mit einem Druckgasstrom. Der Verbund von Faserflor (32) und Vlieslage (35) wird nachfolgend als Compound bezeichnet.

Die Halteeinrichtung (17) kann auf den Faserflor (32) und/oder auf einen Druckgasstrom der Schmelzblaseinrichtung (12) einwirken. Sie kann z.B. den Faserflor (32) auf dem Ablageband (11) halten und gegenüber dem auftreffenden Druckgasstrom mit den schmelzgeblasenen Fasern (33) stabilisieren. Sie kann auch auf den Druckgasstrom und den Faserstrom führend einwirken. Sie kann z.B. den Druckgasstrom nach der Abgabe der Fasern (33) an den Faserflor (32) kontrolliert ableiten. Die Halteeinrichtung (17) kann z.B. als Saugeinrichtung ausgebildet sein.

Das Ablageband (11) ist gasdurchlässig ausgebildet und wird über insgesamt drei Saugkammern (18.1, 18.2 und 18.3) der Saugeinrichtung (17) geführt. Die Saugkammern (18.1, 18.2 und 18.3) der Saugeinrichtung (17) sind über separate Saugleitungen (19.1, 19.2 und 19.3) unabhängig voneinander mit einer Unterdruckquelle (hier nicht dargestellt) verbunden und über zugeordnete Steuermittel (20.1, 20.2, 20.3) unabhängig voneinander in ihrer Saugleistung einstellbar.

Oberhalb der mittleren Saugkammer (18.2) weist die Schmelzblaseinrichtung (12) einen Spinnkopf (13) auf, der durch eine Schmelzleitung (34) mit einem Extruder (14) gekoppelt ist. Der Spinnkopf (13) weist auch einen Anschluss an eine Druckgaszuführung (15), z.B. Druckluftzuführung, auf, die über ein Steuerventil (16) mit einer Druckluftquelle (hier nicht dargestellt) verbunden ist. Der Spinnkopf (13) weist an seiner Unterseite eine Schmelzblasdüse auf, die sich im Wesentlichen über die gesamte Breite des Ablagebandes (11) erstreckt. Die Breite der Schmelzblasdüse des Spinnkopfes (13) ist identisch mit der Arbeitsbreite der Kardiereinrichtung (1). So können die Arbeitsbreiten der Kardiereinrichtung (1) im Bereich von 2 m bis 4 m und darüber ausgebildet sein. Dementsprechend ist die Breite der Schmelzblasdüse ebenfalls im Bereich von 2 m bis 4 m ausgeführt.

Der Spinnkopf (13) sowie der Extruder (14) sind in diesem Ausführungsbeispiel an einem beweglichen Träger (21) gehalten, durch welchen der Spinnkopf (13) zwischen einer Betriebsposition und einer Ruheposition hin und her führbar ist. Zur Veranschaulichung ist ein Querschnitt der Schmelzblaseinrichtung (12) in Figur 3.1 in der Betriebsstellung und in Figur 3.2 in der Ruhestellung gezeigt. In soweit wird an dieser Stelle zusätzlich zu den Figuren 3.1 und 3.2 Bezug genommen.

In der Betriebsstellung befindet sich der Spinnkopf (13) der Schmelzblaseinrichtung (12) unmittelbar oberhalb des Ablagebandes (11), das an seiner Unterseite durch die Saugkammer (18.2) besaugt wird. Die Saugkammer (18.2) ist über die Saugleitung (19.2) und einem Steuermittel (20.2) mit einer hier nicht dargestellten Unterdruckquelle verbunden.

Der Träger (21) des Spinnkopfes (13) und des Extruders (14) ist beweglich ausgebildet und lässt sich beispielsweise über ein Schienensystem oder ein Rollensystem quer zum Ablageband (11) hin und her verschieben. Hierbei bleiben die Anschlüsse an dem Spinnkopf (13) unverändert. So ist der Spinnkopf (13) über die Schmelzleitung (34) mit dem Extruder (14) verbunden.

Über die Druckluftzuführung (15) und dem Steuerventil (16) ist eine Anbindung an eine Druckquelle vorgesehen.

Wie in Figur 3.2 dargestellt ist, lässt sich der Träger (21) derart verschieben, dass der Spinnkopf (13) in einer Ruheposition seitlich neben dem Ablageband (11) erhalten ist. In dieser Stellung können Wartungsarbeiten sowie beim Prozessstart Anspinnvorgänge vorgenommen werden, ohne dass ein Faserflor (32) an dem Ablageband (11) geführt ist.

Wie in der Darstellung in Figur 1 gezeigt ist, ist neben der Schmelzblaseinrichtung (12) eine Vlieslegeeinrichtung (22) angeordnet, wobei zwischen der Schmelzblaseinrichtung (12) und der Vlieslegeeinrichtung (22) das Transportband (10.2) der Transporteinrichtung (9) gehalten ist. Die Vlieslegeeinrichtung (22) weist hier nicht näher dargestellte Ablegemittel auf, um das über das Transportband (10.2) zugeführte Faserflor (32) bzw. Compound in ständiger und z.B. gleichmäßiger Hin- und Herbewegung auf ein Förderband einer Förderbandeinrichtung (23) mehrlagig und mit wählbarer Lagenzahl abzulegen und ein Verbundvlies (36) zu bilden. Hierbei kann ggf. das Flächengewicht des mehrlagigen Verbundvlieses (36) nach Bedarf gesteuert oder geregelt und in Quer- und/oder Längsrichtung durchgängig oder lokal verändert werden (sog. Profiling).

Die Förderbandeinrichtung (23) wird dementsprechend in Abhängigkeit von der Anzahl der Lagen und von der Ablagebreite mit geringerer Bandgeschwindigkeit betrieben. Die Förderrichtung der Förderbandeinrichtung (23) ist somit quer zur Transportrichtung der Transporteinrichtung (9) ausgerichtet. Die nachfolgenden Einrichtungen der erfindungsgemäßen Vorrichtung bilden eine zweite Maschinenlängsseite an welchen die Einrichtungen hintereinander zur Weiterbehandlung eines Verbundvlieses angeordnet sind.

So ist in Figur 2 gezeigt, dass der Vlieslegeeinrichtung (22) im weiteren Verlauf eine Verfestigungseinrichtung (24) und eine Speichereinrichtung (28) folgt. In diesem Ausführungsbeispiel wird die Verfestigungseinrichtung (24) durch einen Bandtrockner (25) gebildet, das ein Führungsband (26) und ein oberhalb des Führungsbandes angeordnetes Kalibrierband (27) in einer Kalibrierzone aufweist. Das Kalibrierband (27) ist relativ zu der Lage des Führungsbandes (26) höhenverstellbar ausgebildet, so dass ein auf dem Führungsband (26) geführtes Verbundvlies (36) mit einer bestimmten Materialstärke verfestigt werden kann. Die Verfestigung erfolgt hierbei über eine Wärmebehandlung und wird in Fachkreisen als Thermobondieren bezeichnet. Hierbei wird durch Anschmelzen des Fasermaterials einiger Fasern innerhalb des Verbundvlieses ein stabiler Zusammenhalt aller Fasern erzeugt.

Das durch die Vlieslegereinrichtung (22) gelegte, mehrlagige Verbundvlies (36) wird hierzu durch die Förderbandeinrichtung (23) der Verfestigungseinrichtung (24) kontinuierlich zugeführt.

Auf der Auslassseite der Verfestigungseinrichtung (24) ist die Speichereinrichtung (28) vorgesehen, die in diesem Ausführungsbeispiel durch eine Wickelstation (29) gebildet ist. Die Wickelstation (29) erzeugt aus dem kontinuierlich zugeführten Verbundvlies (36) ein Vlieswickel (30).

Die in Figur 1 und 2 dargestellte erfindungsgemäße Vorrichtung ist besonders geeignet, um das Verfahren zur Herstellung eines Verbundvlieses (36) auszuführen, welches als Isoliermaterial oder Dämmmaterial verwendet wird. Derartige Verbundvliese weisen üblicherweise ein relativ geringes Flächengewicht auf und eine relativ lockere Struktur der innerhalb des Verbundvlieses enthaltenen Fasern.

Bei dem Verfahren, wird wie in Figur 1 und Figur 2 dargestellt ist, zunächst ein kontinuierlicher Faserstrom aus Fasern oder Fasergemischen der Kardiereinrichtung (1) aufgegeben. Die Fasern (31) werden über die Speiseeinrichtung (2) zugeführt und innerhalb der Kardiereinrichtung (1) über ein oder mehrere Trommelsysteme kardiert und als ein Faserflor (32) abgenommen. Der Faserflor (32) wird über die Transporteinrichtung (9) aufgenommen und kontinuierlich abgeführt. Die Transportbänder (10.1) und (10.2) der Transporteinrichtung (9) werden dabei mit einer Bandgeschwindigkeit im Bereich von 50 m/min bis 200 m/min betrieben. Die Bandgeschwindigkeit wird dabei durch die Kardiereinrichtung (1) oder der Vlieslegereinrichtung (22) bestimmt.

Im weiteren Verlauf wird das Faserflor (32) von dem ersten Transportband (10.1) an dem Ablageband (11) übergeben, dass das Faserflor (32) zu der Schmelzblaseinrichtung (12) führt, in welcher an der Oberfläche des Faserflors (32) eine Vlieslage (35) aus Synthetikfasern (33) gelegt und der Compound gebildet wird. Zur Aufnahme und zur Erzeugung der Vlieslage (35) an der Oberfläche des Faserflors (32) wird der Faserflor (32) an dem Ablageband (11) durch eine Haltezone, z.B. eine Saugzone, geführt. Die Saugzone wird in diesem Ausführungsbeispiel durch die drei Saugkammern (18.1, 18.2 und 18.3) gebildet In der Saugzone wird die Unterseite des Ablagebandes (11), das gasdurchlässig ausgebildet ist und beispielsweise ein Siebband oder Gewebeband sein kann, besaugt. Dadurch wird eine Haltekraft an dem Faserflor (32) erzeugt, so dass in der Ablagezone der Synthetikfasern (33) die Struktur des Faserflors (32) trotz der beim Schmelzblasen entstehenden Luftströmungen erhalten bleibt.

Bei dem Schmelzblasen wird über einen Extruder (14) eine Polymerschmelze aufgeschmolzen und einem Spinnkopf (13) zugeführt. An der Unterseite des Spinnkopfes (13) ist eine Schmelzblasdüse vorgesehen, durch welche eine Vielzahl von Synthetikfasern (33) extrudiert werden und über ein im Spinnkopf (13) ebenfalls zugeführtes Druckgas, z.B. Druckluft, abgezogen und in Richtung des Ablagebandes (11) geblasen wird. Die Schmelzblasdüse, der Schmelzdurchsatz sowie die Drucklufteinstellung sind hierbei bevorzugt derart gewählt, dass relativ feine Synthetikfasern (33) erzeugt werden. Die Synthetikfasern (33) weisen vorzugsweise einen feinen Faserquerschnitt im Bereich von 0,5 µm bis 3 µm auf, um die Vlieslage (35) an der Oberfläche des Faserflors (32) zu bilden.

Die Synthetikfasern (33) werden vorzugsweise im mittleren Bereich der Saugzone auf dem Faserflor (32) abgelegt, so dass durch die separat einstellbaren Saugleistungen der Saugkammern (18.1 bis 18.3) in einem Einlaufbereich, in einem Anlagebereich und in einem Auslaufbereich des Faserflors (32) beim Schmelzblasen unterschiedliche Einstellungen der Saugleistungen möglich sind. Einerseits lässt sich beim Einlaufen des Faserflors (32) eine ausreichende Haltekraft an dem Faserflor (32) erzeugen. Andererseits können über unterschiedliche Saugleistungen die Ablagen der Synthetikfasern (33) beeinflusst werden. Daneben kann die beim Schmelzblasen erzeugte Blasluft durch die Saugkammerumgebungsluft in den Ablageprozess der Synthetikfasern mit eingebunden werden. Damit lassen sich so zusätzliche Effekte und Strukturen in der Vlieslage erzeugen.

Nachdem die Vlieslage (35) an der Oberfläche des Faserflors (32) gelegt ist, wird der Faserflor (32) mit der Vlieslage (35), d.h. der Compound, durch das Transportband (10.2) der Vlieslegereinrichtung (22) zugeführt. Durch die Vlieslegereinrichtung (22) wird der Faserflor (32) mit der Vlieslage (35) in mehreren Lagen zu dem gewünschten Verbundvlies (36) gelegt. Das Verbundvlies (36) weist z.B. mindestens zwei aufeinander gelegte Lagen des Faserflors (32) oder mehrere doppelte Lagen des Faserflors (32) bzw. Compounds auf. Das Verbundvlies (36) wird durch die Förderbandeinrichtung (23) kontinuierlich abgeführt und der Verfestigungseinrichtung (24) zugeführt. Die Bandgeschwindigkeit der Förderbandeinrichtung (23) ist hierbei in der Abhängigkeit von der Anzahl der Lagen und von der Legebreite der Vlieslegereinrichtung (22) abhängig.

Innerhalb der Verfestigungseinrichtung (24) wird das Verbundvlies (36) thermisch verfestigt, wo insbesondere in einer Kalibrierzone über das Zusammenwirken des Führungsbandes (26) und des Kalibrierbandes (27) die Materialstärke des Verbundvlieses (36) bestimmt wird.

Nach dem Verfestigen wird das Verbundvlies (36) zu dem Vlieswickel (30) aufgewickelt.

Bei dem in den Figuren 1 und 2 dargestellten Verfahren und Vorrichtung werden zur Bildung des Faserflors (32) vorzugsweise 100 % synthetische Fasern eingesetzt. Vorzugsweise werden dabei das Fasermaterial der synthetischen Fasern und die Polymerschmelze zum Extrudieren der Synthetikfasern (33) aus einem identischen Grundwerkstoff gebildet. Als Grundwerkstoff wäre beispielsweise ein Polyester oder ein Polypropylen geeignet. Hierbei sind die spezifischen Eigenschaften des Fasermaterials der synthetischen Fasern und des Fasermaterials der Synthetikfasern (33) derart aufeinander abgestimmt, dass beim dem Thermobondieren im Wesentlichen nur die synthetischen Fasern in dem Faserflor (32) zur Verfestigung aufgeschmolzen werden. Insoweit ist das Fasermaterial der synthetischen Fasern, die auch als Bikofasern ausgebildet sein können, mit einem etwas niedrigeren Schmelzpunkt ausgestattet gegenüber den Synthetikfasern.

Das Ausführungsbeispiel nach Fig. 1 und Fig. 2 könnte jedoch auch noch derart erweitert werden, dass zwischen der Schmelzblaseinrichtung (12) und der Vlieslegereinrichtung (22) eine zweite Kardiereinrichtung mit einer Abnehmereinrichtung angeordnet ist, um ein zweites Faserflor zu erzeugen. Das zweite Faserflor würde auf die Vlieslage gelegt, so dass die Vlieslage sandwichartig zwischen einer unteren und oberen Faserflorschicht gehalten ist.

Grundsätzlich besteht dabei die Möglichkeit, eines oder beide Faserflore aus einem Fasergemisch aus synthetischen Fasern und natürlichen Fasern zu bilden. Um bei einer Thermobondieren eine ausreichende Festigkeit zu erhalten werden zumindest 10 % der Fasern durch synthetische Fasern gebildet.

Bei dem in Figur 1 und 2 dargestellten Ausführungsbeispiel wird ein einlagiges Faserflor (32) für die Herstellung des Verbundvlieses (36) von der Kardiereinrichtung (1) abgenommen. Grundsätzlich besteht jedoch auch die Möglichkeit, die Abnehmereinrichtung (7) mit mehreren Abnehmerstellen auszubilden. So ist in Figur 4 ein weiteres Ausführungsbeispiel der erfindungsgemäßen Vorrichtung zur Durchführung des erfindungsgemäßen Verfahrens schematisch in einer Teilansicht dargestellt. Das Ausführungsbeispiel ist im Wesentlichen identisch zu dem vorgenannten Ausführungsbeispiel nach Figur 1 und 2, so dass an dieser Stelle nur die Unterschiede erläutert werden und ansonsten Bezug zu der vorgenannten Beschreibung genommen wird.

Bei dem in Figur 4 dargestellten Ausführungsbeispiel bildet die Abnehmereinrichtung (7) zwei Abnehmerstellen (37.1) und (37.2). In jeder der Abnehmerstellen (37.1) und (37.2) ist jeweils ein Abnehmerwalzensystem (8) vorgesehen, um jeweils einen Faserflor (32.1) und (32.2) aufzunehmen und der Transporteinrichtung (9) zuzuführen. Die Transporteinrichtung (9) weist in diesem Ausführungsbeispiel eine untere Bandanordnung (38.1) und eine obere Bandanordnung (38.2) auf. Die unter Bandanordnung (38.1) ist identisch zu dem Ausführungsbeispiel nach Figur 1 und 2 ausgebildet. Die obere Bandanordnung (38.2) weist einen Transportabschnitt (10.3) auf, welcher parallel zu dem Ablageband (11) oberhalb des Spinnkopfes (13) geführt ist. Die obere Bandanordnung (38.2) kann hierbei mehrteilig durch mehrere Transportbänder oder auch einteilig durch ein umlaufendes Transportband gebildet sein.

Im Bereich zwischen der Schmelzblaseinrichtung (12) und der Vlieslegeinrichtung (22) werden beide Bandanordnungen (38.1) und (38.2) der Transporteinrichtung (9) derart zusammengeführt, dass die beiden Faserflore (32.1) und (32.2) sandwichartig zusammengelegt werden und zwischen sich die Vlieslage (35) einschließen. Anschließend wird das so gebildete Mehrschichtvlies oder Mehrschichtcompound der Vlieslegeeinrichtung (22) zugeführt und in mehreren Lagen zu dem Verbundvlies (36) abgelegt.

Bei der Bildung der Vlieslage (35) durch die Schmelzblaseinrichtung (12) wird in diesem Ausführungsbeispiel die Saugzone nur durch eine Saugkammer (18) der Saugeinrichtung (17) gebildet. Hierbei erstreckt sich die Saugkammer (18) vorzugsweise in Längsrichtung des Ablagebandes (11) derart, dass unmittelbar vor oder bei Einlauf des Faserflors (32) in die Ablagezone der Schmelzblaseinrichtung (12) eine Haltekraft an dem Faserflor (32) durch die Saugwirkung der Saugkammer (18) erzeugt wird.

Mit dem in Figur 4 dargestellten Ausführungsbeispiel lässt sich somit ein mehrlagiger Faserflor (32.1,32.2) mit innenliegender Vlieslage (35) erzeugen.

Grundsätzlich besteht jedoch auch die Möglichkeit, dass beide Faserflore (32.1) und (32.2) mit einer Vlieslage (35.1,35.2) aus Synthetikfasern belegt werden. So ist in Figur 5 ein weiteres Ausführungsbeispiel schematisch in einer Teilansicht gezeigt, das im Wesentlichen identisch zu dem Ausführungsbeispiel in Figur 4 ist. Gegenüber dem vorgenannten Ausführungsbeispiel nach Figur 4 sind die Bandanordnungen (38.1) und (38.2) identisch ausgeführt, so dass die Bandanordnung (38.1) ein unteres Ablageband (11.1) und die Bandanordnung (38.2) ein oberes Ablageband (11.2) aufweist. Jede der Ablagebänder (11.1) und (11.2) ist jeweils eine Saugkammer (18.1) und (18.2) zugeordnet, die unabhängig voneinander die jeweiligen Ablagebänder (11.1) und (11.2) besaugen. Oberhalb der Ablagebänder (11.1) und (11.2) ist jeweils ein Spinnkopf (13.1) und (13.2) der Schmelzblaseinrichtung (12) angeordnet. Die Spinnköpfe (13.1) und (13.2) sind gemeinsam mit einem Extruder (14) gekoppelt.

Gegenüber dem Ausführungsbeispiel nach Figur 4 wird bei dem Ausführungsbeispiel nach Figur 5 an jedem der Faserflore (32.1) und (32.2) jeweils eine Vlieslage (35.1) und (35.2) erzeugt. Die Vlieslagen (35.1) und (35.2) können in ihrer Struktur und ihrem Aufbau identisch oder unterschiedlich ausgeführt sein.

Anschließend werden die beiden Faserflore (32.1) und (32.2) mit den an den Oberflächen gelegten Vlieslagen (35.1) und (35.2) zusammengeführt und als ein Mehrschichtvlies oder Mehrschichtcompound der Vlieslegereinrichtung (22) zugeführt. Insoweit sind das gezeigte Verfahren und die gezeigte Vorrichtung flexibel erweiterbar, um einlagige oder mehrlagige Faserflore zur Herstellung von Verbundvliesen zu erzeugen.

Bei einer vorteilhaften Variante der Erfindung könnten beispielweise mittels einer Kadiereinrichtung gleichzeitig durch drei separate Abnehmerstellen drei Faserflore erzeugt werden, die über drei Transportbandsysteme zu einem Mehrschichtvlies oder Mehrschichtcompound zusammengelegt und einer Vlieslegereinrichtung zugeführt werden. Zwischen der Kadiereinrichtung und der Vlieslegereinrichtung könnten zwei Schmelzblaseinrichtungen angeordnet sein, die den Transportbandsystemen zugeordnet sind, so dass zwei der drei Faserflore mit einer Vlieslage aus Synthetikfasern vor dem Zusammenführen belegt werden. Mit dieser Variante der Erfindung können vorteilhaft Mehrschichtvliese erzeugt werden, die Synthetikfasern aus zwei unterschiedlichen Polymeren enthalten.

Alternativ könnten die Schmelzblaseinrichtungen auch hintereinander einem Transportbandsystem zugeordnet sein, um auf einem Faserflor zwei Vliesschichten abzulegen.

Die insbesondere in Figur 1 und 2 dargestellten Einrichtungen zur Herstellung des Verbundvlieses sind beispielhaft. Grundsätzlich sind das erfindungsgemäße Verfahren und die erfindungsgemäße Vorrichtung auch zur Herstellung von Verbundfliesen geeignet, bei welchem die Verfestigung durch chemische Mittel oder durch mechanische Mittel, wie beispielsweise eine Vernadelung erzeugt wird. Zudem kann zur Speicherung das Verbundvlies auch in einzelne Vliesstücke geschnitten werden und anschließend zu einem Stapel aufgestapelt werden. Insoweit könnte die Wickelstation durch eine Stapelstation ausgetauscht werden.

Weitere Abwandlungen der gezeigten und vorbeschriebenen Ausführungsformen sind in verschiedener Weise möglich. Die Halteeinrichtung (17) kann in anderer Weise ausgebildet und angeordnet sein, z.B. als elektrostatische oder mechanische Halteeinrichtung, die den Faserflor (32) mit elektrostatischen Kräften, Haken oder Nadeln oder dgl. auf dem Ablageband (11, 11.1, 11.2) hält und gegen Verblasen stabilisiert. Das Ablageband (11, 11.1, 11.2) kann dabei wiederum gasdurchlässig sein. Auf eine Saugeinrichtung kann in diesen Fällen verzichtet werden. Eine Saugeinrichtung kann alternativ vorhanden, aber schwächer ausgelegt sein. Ferner ist es möglich, eine Saugeinrichtung an anderer Stelle anzuordnen. In den gezeigten Ausführungsbeispielen saugt sie aus dem Ablageband (11, 11.1, 11.2) und wirkt an der Unterseite des dortigen Obertrums. Sie kann alternativ an anderer Stelle und außerhalb des Ablagebands angeordnet sein.

Statt der beschriebenen Transport- oder Förderbänder können andere Fördermittel für den Faserflor (32) eingesetzt werden.

In den gezeigten und beschriebenen Ausführungsbeispielen ist die Weiterbehandlung(seinrichtung) als Vlieslegeeinrichtung (22) z.B. als Kreuzleger, insbesondere als Bandleger, ausgeführt, die den zugeführten einschichtigen oder mehrschichtigen Compound auf dem Abführband (23) zickzackförmig und mit geschuppter Lagenbildung abtäfelt bzw. ablegt. Alternativ kann eine Vlieslegeeinrichtung (22) als Wagenleger, Camel-back-Leger oder dgl. ausgebildet sein. Der ein- oder mehrschichtige Compound kann in weiterer Variation vor der Ablage geschnitten und in Stücke unterteilt werden, wobei die Stücke einzeln und ggf. fluchtend übereinander zur Bildung eines mehrlagigen Verbundvlieses (36) aufeinander abgelegt werden. Die Vlieslegeeinrichtung (22) ist hierfür in entsprechend abgeänderter Weise ausgebildet.

In den gezeigten und bevorzugten Ausführungsbeispielen wird der ein- oder mehrschichtige Compound gleich nach seiner Bildung einer Vlieslegeeinrichtung (22) zugeführt. In Variation hierzu kann ein Zwischenschritt zwischen der Compoundbildung und einer Vlieslegeeinrichtung (22) eingeschoben werden. Hierbei kann z.B. der ein- oder mehrschichtige Compound aufgenommen und zwischengelagert werden, wobei er erst zu einem späteren Zeitpunkt einer Vlieslegeeinrichtung (22) oder einem anderen Weiterbehandlungsprozess zugeführt wird. Bei dem Zwischenschritt kann der besagte Compound z.B. in geeigneter Weise stabilisiert und aufgewickelt werden.

Aus dem einlagigen oder mehrlagigen Verbundvlies (36) können mattenartige, schalenartige oder in sonstiger Weise geformte Schalldämmteile bzw. schallabsorbierende Vlieselemente hergestellt werden. Hierfür kann ggf. ein Formgebungsprozess mit Pressen und ggf. Erwärmen eingeschoben werden. Ein mehrlagiges Verbundvlies (36) mit einer außenliegenden und/oder innenliegenden Vlieslage (35, 35.1, 35.2) hat besondere Vorteile für die Schalldämmung. Die gezeigten Ausführungsbeispiele für eine Mehrlagen- oder Sandwichbildung des Verbundvlieses (36) sind hierfür besonders vorteilhaft. Ein Verbundvlies kann in der vorgenannten Weise auch einlagig hergestellt und zu Dämmzwecken eingesetzt werden.

### BEZUGSZEICHENLISTE

- 1: Kardiereinrichtung
- 2: Speiseeinrichtung
- 3: Speisesystem
- 4: Vortrommel
- 5: Haupttrommel
- 6: Kardierelemente
- 7: Abnehmereinrichtung
- 8: Abnehmerwalzensystem
- 9: Transporteinrichtung
- 10, 10.1, 10.2: Transportband
- 10.3: Transportabschnitt
- 11, 11.1, 11.2: Ablageband
- 12: Schmelzblaseinrichtung
- 13, 13.1, 13.2.: Spinnkopf
- 14: Extruder
- 15: Druckluftzuführung
- 16: Steuerventil
- 17: Halteeinrichtung, Saugeinrichtung
- 18, 18.1, 18.2, 18.3: Saugkammer
- 19, 19.1, 19.2, 19.3: Saugleitung
- 20, 20.1, 20.2, 20.3: Steuermittel
- 21: Träger
- 22: Weiterbehandlung, Vliesleereinrichtung
- 23: Förderbandeinrichtung
- 24: Verfestigungseinrichtung
- 25: Bandtrockner
- 26: Führungsband
- 27: Kalibrierband
- 28: Speichereinrichtung
- 29: Wickelstation
- 30: Vlieswickel
- 31: Fasern
- 32, 32.1, 32.2: Faserflor
- 33: Synthetikfasern
- 34: Schmelzleitung
- 35, 35.1, 35.2: Vlieslage
- 36: Verbundvlies
- 37.1, 37.2: Abnehmerstelle
- 38.1: untere Bandanordnung
- 38.2: obere Bandanordnung

## Patentansprüche

1. Verfahren zur Herstellung eines Verbundvlieses (36) in einer kontinuierlichen Prozessfolge in mehreren Schritten:
- Zuführen eines kontinuierlichen Faserstroms bestehend aus Fasern oder Fasergemischen zu einer Kardiereinrichtung (1),
- Kardieren und Abnehmen der Fasern zu zumindest einem Faserflor (32),
- Führen des Faserflors (32) zu einer Haltezone und Halten des Faserflors (32) an einem laufenden Fördermittel innerhalb der Haltezone,
- Schmelzblasen einer Vielzahl aus einer Polymerschmelze extrudierter Synthetikfasern (33) und Ablegen der Synthetikfasern (33) zu einer Vlieslage (35) auf dem Faserflor (32) im Bereich der Haltezone,
- Herausführen des Faserflors (32) mit Vlieslage (35) aus der Haltezone hin zu einer Vlieslegeeinrichtung (22).

2. Verfahren nach Anspruch 1, **dadurch gekennzeichnet, dass** der Faserflor (32) in einer als Saugzone ausgebildeten Haltezone an das Fördermittel angesaugt wird.

3. Verfahren nach Anspruch 1 oder 2, **dadurch gekennzeichnet, dass** der Faserflor (32) mit Vlieslage (35) in der Vlieslegeeinrichtung (22) in mehrere Schichten zu einem Verbundvlies (36) gelegt wird.

4. Verfahren nach Anspruch 1, 2 oder 3, **dadurch gekennzeichnet, dass** die Fasern oder Fasergemische zur Bildung des Faserflors (32) mit einen Gewichtsanteil im Bereich zwischen 10 % und 100% aus synthetischen Fasern gebildet sind.

5. Verfahren nach einem der vorhergehenden Ansprüche, **dadurch gekennzeichnet, dass** das Fasermaterial der synthetischen Fasern und die Polymerschmelze zum Extrudieren der Synthetikfasern (33) aus einem identischen Grundwerkstoff gebildet sind.

6. Verfahren nach einem der vorhergehenden Ansprüche, **dadurch gekennzeichnet, dass** die Synthetikfasern (33) beim Schmelzblasen mit einem feinen Faserquerschnitt im Bereich von 0,2 µm bis 3µm zu der Vlieslage (35) auf dem Faserflor (32) gelegt werden.

7. Verfahren nach einem der vorhergehenden Ansprüche, **dadurch gekennzeichnet, dass** mehrere Faserflore (32.1,32.2) übereinander von der Kardeneinrichtung (1) abgenommen werden und nach dem Schmelzblasen und Ablegen der Synthetikfasern (33) sandwichartig zusammengelegt werden, wobei die Vlieslage (35) zwischen den Faserfloren (32.1,32.2) eine Zwischenlage bildet oder dass mehrere Faserflore (32.1,32.2) mit jeweils einer Vlieslage (35.1,35.2) belegt werden und dass die Faserflore (32.1,32.2) mit den Vlieslagen (35.1,35.2) vor der Vlieslegereinrichtung (22) zu einem Mehrschichtvlies (36) zusammengeführt werden.

8. Verfahren nach einem der vorgenannten Ansprüche, **dadurch gekennzeichnet, dass** ein durch eine Vlieslegereinrichtung (22) gelegtes Verbundvlies (36) kontinuierlich einer Verfestigungseinrichtung (24) zugeführt und verfestigt wird oder einer Speichereinrichtung (28) zugeführt wird und als ein Wickel oder als ein Stapel aufgespeichert wird.

9. Vorrichtung zur Herstellung eines Verbundvlieses (36), mit einer Kardeneinrichtung (1), einer Abnehmereinrichtung (7), einer Transporteinrichtung (9) und einer Vlieslegeeinrichtung (22), wobei zwischen der Abnehmereinrichtung (7) und der Vlieslegeeinrichtung (22) eine Station (12) zur Erzeugung einer Vlieslage (35) vorgesehen ist, die als eine Schmelzblaseinrichtung (12) ausgebildet ist und der Schmelzblaseinrichtung (12) eine Halteeinrichtung (17) für den Faserflor (32) zugeordnet ist, die an der Transporteinrichtung (9) angeordnet ist.

10. Vorrichtung nach Anspruch 9, **dadurch gekennzeichnet, dass** die Halteeinrichtung (17) als Saugeinrichtung ausgebildet ist, die unterhalb eines Fördermittels (11), insbesondere eines Ablagebandes, der Transporteinrichtung (9) angeordnet ist.

11. Vorrichtung nach Anspruch 9 oder 10, **dadurch gekennzeichnet, dass** die Schmelzblaseinrichtung (12) einen beweglichen Spinnkopf (13) aufweist, welcher zwischen einer Betriebsposition oberhalb des Fördermittels (11), insbesondere des Ablagebandes und einer Ruheposition seitlich neben dem Fördermittel (11) führbar ist.

12. Vorrichtung nach Anspruch 9, 10 oder 11, **dadurch gekennzeichnet, dass** die Abnehmereinrichtung (7) zwei separate Abnehmerstellen (37.1, 37.2) aufweist, die mit zwei Bandanordnungen (38.1, 38.2) der Transporteinrichtung (9) zur Aufnahme und Abfuhr mehrere Faserflore (32.1, 32.2) zusammenwirken.

13. Vorrichtung nach einem der Ansprüche 9 bis 12, **dadurch gekennzeichnet, dass** die Vlieslegeeinrichtung (22) mit einer Förderbandeinrichtung (23), einer Verfestigungseinrichtung (24) und einer Speichereinrichtung (28) zusammenwirkt, wobei das durch die Vlieslegereinrichtung (22) gelegte Verbundvlies (36) in einer Speicherstation (29) zu einem Wickel (30) oder einem Stapel geführt wird.

14. Vorrichtung nach einem der Ansprüche 9 bis 13, **dadurch gekennzeichnet, dass** die Verfestigungseinrichtung (24) einen Bandtrockner (25) mit einem Führungsband (26) und einem oberhalb des Führungsbandes (26) angeordneten Kalibrierband (27) aufweist und dass das Kalibrierband (27) relativ zum Führungsband (26) höhenverstellbar ausgebildet ist.

15. Schallabsorbierendes Vlieselement, **dadurch gekennzeichnet, dass** das Vlieselement ein Verbundvlies (36) aufweist und nach einem Verfahren der Ansprüche 1 bis 8 hergestellt ist.

## Claims

1. Method for producing a composite non-woven (36) in a continuous processing sequence having a plurality of steps:
- infeeding a continuous fibrous stream which is composed of fibres or fibre mixings to a carding installation (1);
- carding and doffing the fibres to form at least one fibrous web (32);
- guiding the fibrous web (32) to a holding zone and holding the fibrous web (32) on a running conveying means within the holding zone;
- melt-blowing a multiplicity of synthetic fibres (33) which have been extruded from a polymer melt, and depositing the synthetic fibres (33) to form a non-woven layer (35) on the fibrous web (32) in the region of the holding zone;
- delivering the fibrous web (32) having the non-woven layer (35) from the holding zone to a non-woven laying installation (22).

2. Method according to Claim 1, **characterized in that** the fibrous web (32) in a holding zone which is configured as a suction zone is drawn by suction onto the conveying means.

3. Method according to Claim 1 or 2, **characterized in that** the fibrous web (32) having the non-woven layer (35) in the non-woven laying installation (22) is laid in a plurality of layers so as to form a composite non-woven (36).

4. Method according to Claim 1, 2, or 3, **characterized in that** the fibres or fibre mixings for forming the fibrous web (32) are formed from synthetic fibres in a proportion ranging between 10% and 100% by weight.

5. Method according to one of the preceding claims, **characterized in that** the fibre material of the synthetic fibres and the polymer melt for extruding the synthetic fibres (33) are formed using an identical primary material.

6. Method according to one of the preceding claims, **characterized in that** the synthetic fibres (33) during melt blowing, having a fine fibre cross section in the range of 0.2 µm to 3 µm, are laid to form the non-woven layer (35) on the fibrous web (32).

7. Method according to one of the preceding claims, **characterized in that** a plurality of fibrous webs (32.1, 32.2) are doffed from the carding installation (1) so as to be on top of one another, and after melt blowing and depositing of the synthetic fibres (33) are placed together in a sandwich-like manner, wherein the non-woven layer (35) forms an intermediate layer between the fibrous webs (32.1, 32.2), or **in that** a plurality of fibrous webs (32.1, 32.2) are in each case covered by one non-woven layer (35.1, 35.2), and **in that** the fibrous webs (32.1, 32.2) having the non-woven layers (35.1, 35.2) ahead of the non-woven laying installation (22) are brought together to form a multilayered non-woven (36).

8. Method according to one of the preceding claims, **characterized in that** a composite non-woven (36) which has been laid by a non-woven laying installation (22) is continuously infed to a consolidation installation (24) and consolidated, or is infed to a storage installation (28) and is stored as a roll or as a stack.

9. Device for producing a composite non-woven (36), having a carding installation (1), a doffing installation (7), a transport installation (9), and a non-woven laying installation (22), wherein a station (12) for creating a non-woven layer (35) is provided between the doffing installation (7) and the non-woven laying installation (22), which station (12) is configured as a melt-blowing installation (12), and wherein the melt-blowing installation (12) is assigned a holding installation (17) for the fibrous web (32), which holding installation is disposed on the transport installation (9).

10. Device according to Claim 9, **characterized in that** the holding installation (17) is configured as a suction installation which is disposed below a conveying means (11), in particular below a depositing belt, of the transport installation (9).

11. Device according to Claim 9 or 10, **characterized in that** the melt-blowing installation (12) has a movable spinning head (13) which is guidable between an operating position above the conveying means (11), in particular above the depositing belt, and a rest position laterally beside the conveying means (11).

12. Device according to Claim 9, 10, or 11, **characterized in that** the doffing installation (7) has two separate doffing points (37.1 37.2) which for receiving and delivering a plurality of fibrous webs (32.1, 32.2) interact with two belt assemblies (38.1, 38.2) of the transport installation (9).

13. Device according to one of Claims 9 to 12, **characterized in that** the non-woven laying installation (22) interacts with a conveyor-belt installation (23), a consolidation installation (24), and a storage installation (28), wherein the composite non-woven (36) laid by the non-woven laying installation (22) in a storage station (29) is guided to form a roll (30) or a stack.

14. Device according to one of Claims 9 to 13, **characterized in that** the consolidation installation (24) has a belt dryer (25) having a guide belt (26) and a calibration belt (27) which is disposed above the guide belt (26), and **in that** the calibration belt (27) is configured so as to be height adjustable in relation to the guide belt (26).

15. Sound-absorbing non-woven element, **characterized in that** the non-woven element has a composite non-woven (36) and is produced by a method according to Claims 1 to 8.

## Revendications

1. Procédé de fabrication d'un non-tissé composite (36) par une séquence de procédé continue en plusieurs étapes :
- l'introduction d'un courant de fibres continu constitué par des fibres ou des mélanges de fibres dans une unité de cardage (1),
- le cardage et le peignage des fibres en au moins un voile de fibres (32),
- l'introduction du voile de fibres (32) dans une zone de rétention et la rétention du voile de fibres (32) sur un moyen de déplacement continu dans la zone de rétention,
- le soufflage à l'état fondu d'une pluralité de fibres synthétiques (33) extrudées à partir d'une masse fondue polymère et le dépôt des fibres synthétiques (33) en une couche de non-tissé (35) sur le voile de fibres (32) dans la zone de rétention,
- le déchargement du voile de fibres (32) avec la couche de non-tissé (35) de la zone de rétention dans une unité de dépôt de non-tissé (22).

2. Procédé selon la revendication 1, **caractérisé en ce que** le voile de fibres (32) est aspiré sur le moyen de déplacement dans une zone de rétention configurée sous la forme d'une zone d'aspiration.

3. Procédé selon la revendication 1 ou 2, **caractérisé en ce que** le voile de fibres (32) avec la couche de non-tissé (35) est déposé dans l'unité de dépôt de non-tissé (22) en plusieurs couches pour former un non-tissé composite (36).

4. Procédé selon la revendication 1, 2 ou 3, **caractérisé en ce que** les fibres ou mélanges de fibres pour la formation du voile de fibres (32) sont formées avec une proportion en poids de fibres synthétiques dans la plage comprise entre 10 % et 100 %.

5. Procédé selon l'une quelconque des revendications précédentes, **caractérisé en ce que** le matériau des fibres synthétiques et la masse fondue polymère pour l'extrusion des fibres synthétiques (33) sont formés en un matériau de base identique.

6. Procédé selon l'une quelconque des revendications précédentes, **caractérisé en ce que** les fibres synthétiques (33) sont déposées lors du soufflage à l'état fondu avec une section de fibre fine dans la plage allant de 0,2 µm à 3 µm pour former la couche de non-tissé (35) sur le voile de fibres (32).

7. Procédé selon l'une quelconque des revendications précédentes, **caractérisé en ce que** plusieurs voiles de fibres (32.1, 32.2) sont peignés les uns sur les autres par l'unité de cardage (1) et déposés ensemble en sandwich après le soufflage à l'état fondu et le dépôt des fibres synthétiques (33), la couche de non-tissé (35) formant une couche intermédiaire entre les voiles de fibres (32.1, 32.2), ou **en ce que** plusieurs voiles de fibres (32.1, 32.2) sont déposés avec à chaque fois une couche de non-tissé (35.1, 35.2), et **en ce que** les voiles de fibres (32.1, 32.2) sont rassemblés avec les couches de non-tissé (35.1, 35.2) avant l'unité de dépôt de non-tissé (22) en un non-tissé multicouche (36).

8. Procédé selon l'une quelconque des revendications précédentes, **caractérisé en ce qu'**un non-tissé composite (36) déposé par une unité de dépôt de non-tissé (22) est introduit en continu dans une unité de solidification (24) et solidifié, ou introduit dans une unité de stockage (28) et stocké sous la forme d'un enroulement ou d'un empilement.

9. Dispositif pour la fabrication d'un non-tissé composite (36), comprenant une unité de cardage (1), une unité de peignage (7), une unité de transport (9) et une unité de dépôt de non-tissé (22), une station (12) pour la formation d'une couche de non-tissé (35) étant prévue entre le dispositif de peignage (7) et l'unité de dépôt de non-tissé (22), qui est configurée sous la forme d'une unité de soufflage à l'état fondu (12), et une unité de rétention (17) pour le voile de fibres (32) étant attribuée à l'unité de soufflage à l'état fondu (12), qui est agencée sur l'unité de transport (9).

10. Dispositif selon la revendication 9, **caractérisé en ce que** l'unité de rétention (17) est configurée sous la forme d'une unité d'aspiration, qui est agencée sous un moyen de déplacement (11), notamment une bande de dépôt, de l'unité de transport (9).

11. Dispositif selon la revendication 9 ou 10, **caractérisé en ce que** l'unité de soufflage à l'état fondu (12) comprend une tête de filage mobile (13), qui peut être déplacée entre une position d'exploitation au-dessus du moyen de déplacement (11), notamment de la bande de dépôt, et une position de repos à côté du moyen de déplacement (11).

12. Dispositif selon la revendication 9, 10 ou 11, **caractérisé en ce que** l'unité de peignage (7) comprend deux emplacements de peignage séparés (37.1, 37.2), qui interagissent avec deux agencements de bande (38.1, 38.2) de l'unité de transport (9) pour le peignage et le déchargement de plusieurs voile de fibres (32.1, 32.2).

13. Dispositif selon l'une quelconque des revendications 9 à 12, **caractérisé en ce que** l'unité de dépôt de non-tissé (22) interagit avec une unité de bande de déplacement (23), une unité de solidification (24) et une unité de stockage (28), le non-tissé composite (36) déposé par l'unité de dépôt de non-tissé (22) étant introduit dans une station de stockage (29) pour former un enroulement (30) ou un empilement.

14. Dispositif selon l'une quelconque des revendications 9 à 13, **caractérisé en ce que** l'unité de solidification (24) comprend un séchoir à bande (25) muni d'une bande de guidage (26) et une bande de calibrage (27) agencée au-dessus de la bande de guidage (26), et **en ce que** la bande de calibrage (27) est configurée sous forme ajustable en hauteur par rapport à la bande de guidage (26).

15. Élément non-tissé absorbant les sons, **caractérisé en ce que** l'élément non-tissé comprend un non-tissé composite (36) et est fabriqué par un procédé selon les revendications 1 à 8.
